# EUROPÄISCHE PATENTSCHRIFT

(11) **EP 0 967 030 B1**
(45) Veröffentlichungstag und Bekanntmachung des Hinweises auf die Patenterteilung: **11.09.2002**
(21) Anmeldenummer: 99111971.0
(22) Anmeldetag: 25.06.1999
(51) Int. Cl.: B21F 1/02

(54) **Verfahren und Vorrichtung zum Einstellen von verstellbaren Rollen eines Richtapparates**
Method and device for adjusting the rollers of a straightening device
Procédé et dispositif de réglage des rouleaux d'un dispositif de redressage

(30) Priorität: 26.06.1998 DE 19828675
(43) Veröffentlichungstag der Anmeldung: 29.12.1999
(73) Patentinhaber: WITELS APPARATE-MASCHINEN ALBERT GmbH & Co. KG, D-12277 Berlin (DE)
(72) Erfinder: Veit, Gustav, 72766 Sondelfingen (DE); Albert, Eckehard, 14167 Berlin (DE)
(74) Vertreter: Patentanwälte Zellentin & Partner

(56) Entgegenhaltungen:
- EP-A- 0 800 876
- DE-A- 3 309 572
- US-A- 5 520 039
- "AUTOMATIC ACTUATOR TO POSITION STRAIGHTENING ROLLERS" WIRE INDUSTRY,GB,MAGNUM PUBLICATIONS LTD. OXTED, Bd. 66, Nr. 783, März 1999 (1999-03), Seite 173 XP000802340 ISSN: 0043-6011
- "INNOVATIVE RICHTTECHNIK" DRAHT,DE,MEISENBACH KG. BAMBERG, Bd. 50, Nr. 2, April 1999 (1999-04), Seiten 46,49-51, XP000829122 ISSN: 0012-5911
- D. RUPPIN, Y. RASTERGAR: "Untersuchungen zu den axialen Zugbelastung von Stahldrähten beim Richten im Vielrollenrichtapparat und zur Rollenzustellung" DRAHT, Bd. 37, Nr. 3, 1986, Seiten 165-168, XP002156464

## Beschreibung

Die Erfindung betrifft ein Verfahren mit den Merkmalen des Oberbegriffs des Patentanspruchs 1 und eine Vorrichtung zum Einstellen von mittels eines Verstellmechanismus translatorisch verstellbaren Richtrollen eines Richtapparates zum Richten von Draht entsprechend dem Oberbegriff von Patentanspruch 2, (siehe auch EP-A-0 800 876).

Die Richtrollen von bekannten Richtapparaten mit verstellbaren Richtrollen sind beispielsweise mit Verstellmechanismen, die z. B. Stellschrauben, längskrafterzeugende Verstellgetriebe, Kolbenstangen oder Zahnstangen aufweisen, verbunden und erlauben eine Einzeleinstellung jeder Rolle, die aber im wesentlichen von den Erfahrungen des Bedieners abhängt. Es sind auch Richtapparate bekannt, bei denen jeder verstellbaren Rolle ein Aktor und ein Verstellmechanismus zugeordnet sind, wobei in Abhängigkeit von vorher eingegebenen und/oder berechneten und/oder bereits gespeicherten Parametern eine automatische Verstellung der Rollen ermöglicht wird. (Sonderdruck aus der internationalen Fachzeitschrift DRAHT 37 (1986) 3, Meisenbach GmbH, von D. Ruppin, Y. Rastegar "Untersuchungen zu den axialen Zugbelastungen von Stahldrähten beim Richten im Vielrollen-Richtapparat und zur Rollenzustellung" Blatt 1 bis 4).

Eine manuelle Verstellung erlaubt es nicht, die gewünschte Richtqualität eines Richtgutes reproduzierbar zu erzielen. Die automatische Einstellung, insbesondere unter Verwendung von vorgegebenen Daten erlaubt es, die erforderliche Qualität zu erzeugen, wobei aber derartige Apparate wegen der vielen Einzelantriebe nebst der erforderlichen Elektronik kostenintensiv sind.

Aufgabe der Erfindung ist es, ein Verfahren und eine Einstellvorrichtung zur Einstellung von mittels mindestens eines Verstellmechanismus translatorisch verstellbaren Richtrollen eines Richtapparates zum Richten von Draht anzugeben, die beliebige Einstellungen von beliebigen verstellbaren Richtrollen auch mit geringerem baulichen Aufwand (reduzierte Antriebe) erlaubt.

Diese Aufgabe wird durch ein Verfahren mit den Merkmalen des Anspruchs 1 und durch eine Einstellvorrichtung mit den Merkmalen des Anspruchs 2 gelöst.

Den Unteransprüchen sind vorteilhafte Ausgestaltungen der Erfindung zu entnehmen.

Nachstehend wird die Erfindung anhand eines Ausführungsbeispiels unter Bezug auf Zeichnungen näher erläutert. Es zeigt:
- Fig. 1: eine Einstellvorrichtung in axialer Ausrichtung gegenüber einem im Abstand angeordneten Richtapparat in Seitenansicht
- Fig. 2: das gleiche wie in Fig. 1 in gekoppeltem Zustand
- Fig. 3: die Einstellvorrichtung mit gekoppeltem Richtapparat in Seitenansicht und mit einem Funktionsschema zur Durchführung eines Einstellvorgangs.

Die Einstellvorrichtung weist einen Richtapparat 1 und einen Rollensteller 2 auf, die aus zwei separaten mittels einer Kupplung 3 verbindbaren Teilen bestehen. Der Richtapparat 1 weist Richtrollen 4 auf, von denen mindestens eine mittels eines Verstellmechanismus 5 translatorisch verstellbar ist. Der Rollensteller 2 weist einen Aktor 6 sowie einen Positionssensor 7 sowie ein Kupplungsteil 8 auf, welches mit einem im Ausführungsbeispiel am Richtapparat 1 angeordneten Kupplungsteil 9 kuppelbar ist.

Zur Erleichterung der Kupplung weist im Ausführungsbeispiel der Rollensteller 2 Führungsstifte 11 auf, die bei einem Kupplungsvorgang in entsprechende Bohrungen 12 im Richtapparat 1 einführbar sind.

Vorzugsweise weist der Rollensteller 2 eine Arretiervorrichtung 13 auf, die einen verschiebbaren Stift 14 aufweist, der in der Endlage im gekoppelten Zustand von Rollensteller 2 und Richtapparat 1 in eine Bohrung 15 im Richtapparat 1 eingeht und in Kombination mit den Führungsstiften 11 eine definierte feste Position zwischen Rollensteller 2 und Richtapparat 1 gewährleistet.

Im Ausführungsbeispiel enthält der Verstellmechanismus 5 zur Verstellung einer Richtrolle 4 eine Stellschraube 16, die fest mit einem Kupplungselement 17 verbunden ist. Im Ausführungsbeispiel ist das Kupplungselement 17 rotationssymmetrisch ausgeführt und besteht aus einem zylindrischen und einem anschließenden konischen Teil und ist innerhalb einer Verriegelungshülse 19 angeordnet, die innerhalb des Gehäuses 18 des Kupplungsteils 9 drehbar und axial verstellbar angeordnet ist. Die Verriegelungshülse 19 weist eine Innenform auf, die der Außenform des Kupplungselementes 17 angepaßt ist, bzw. umgekehrt. Im Ausführungsbeispiel ist die Verriegelungshülse 19 von einer Druckfeder 20 über eine Zwischenscheibe 21 und eine Gleitscheibe 22 derart beaufschlagt, daß die Verriegelungshülse 19 reibschlüssig im Kupplungselement 17 anliegt. Durch die Reibverbindung ist die Stellschraube 16 gegen eine Drehung und damit eine Verstellung der mit ihr gekoppelten Rolle 4 gesichert. Durch die Verriegelung wird erreicht, daß die letztmals eingestellte Rollenposition gesichert wird und weder vorsätzlich noch versehentlich, auch nicht unter Einsatz von Fremdwerkzeugen, verstellt werden kann. Der Kupplungsteil 8 des Rollenstellers 2 enthält ein rotationssymmetrisches Kupplungselement 23, über das eine mittels des Aktors 6 auszuführende Drehbewegung übertragbar ist.

Wenn, wie in Fig. 2 dargestellt, der Rollensteller 2 mit dem Richtapparat 1 mit Hilfe der Führungstifte 11 und der entsprechenden Bohrungen 12 gekoppelt werden soll, tritt das Kupplungselement 23 des Rollenstellers 2 in Berührung mit der Verriegelungshülse 19 und verschiebt diese entgegen der Kraft der Druckfeder 20. Hierdurch gelangt die Verriegelungshülse 19 außer Reibkontakt mit dem Kupplungselement 17 und das Kupplungselement 23 tritt in Kontakt mit dem Kupplungselement 17. Hierdurch wird eine Verbindung zwischen den Kupplungselementen 17 und 23 erreicht, wodurch eine vom Aktor 6 erzeugte Rotationskraft über die Stellschraube 16 auf die Rollen zu deren Verstellung übertragen werden kann.

Vorzugsweise ist gemäß einer Variante das Kupplungselement 23 des Rollenstellers 2 mit einem diagonal an seiner Wirkfläche angeordneten Zylinderstift 24 versehen, der zur formschlüssigen Kupplung in eine entsprechende Nut 25 in der Stirnfläche des Kupplungselementes 17 eingehen kann.

Bei Verwendung einer derartigen 'Klauenverbindung' ist es erforderlich, die Klauenelemente zum gegenseitigen Eingriff zueinander auszurichten, hier den Zylinderstift 24 gegenüber der Nut 25. Ein nicht dargestellter Sensor identifiziert zunächst die jeweilige Stellschraube 16 und dann ermittelt der Positionssensor 7 die Drehwinkelstellung der Nut 25. In Abhängigkeit von der ermittelten Drehwinkelstellung gibt er ein Signal an den Aktor 6, der vor der Axialbewegung des Rollenstellers 2 in Richtung des Richtapparats 1 eine Ausrichtung von Zylinderstift 24 zur Nut 25 derart vornimmt, daß der Zylinderstift 24 bei der relativen Axialbewegung von Rollensteller 2 in Richtung auf den Richtapparat 1 in die Nut 25 eingehen kann.

Neben der geschilderten Reibkupplung und der auch dargestellten Klauenkupplung sind beliebige andere Kupplungsarten einsetzbar. So kann beispielsweise als Kupplungselement des Richtapparates, eine zur manuellen Verstellung vorgesehene Mutter dienen, wobei dann beim Rollensteller als Kupplungselement z. B. ein dreiarmiger Greifer oder ein sonstiger Schlüssel vorgesehen sein kann.

Bei der Verwendung von verschiedenen Verstellmechanismen 5 bei Richtapparaten, können mit einem der Kupplungselemente 17, 23 lösbar verbindbare Adapter zur Übertragung der Verstellbewegung vorgesehen sein, wodurch ein universeller Einsatz der Einstellvorrichtung auch bei unterschiedlichsten Verstellmechanismen 5 gewährleistet wird.

Vorzugsweise ist der Rollensteller 2 mit einem Positioniermodul 26 verbunden, das mit dem Positionssensor 7, dem Aktor 6, als auch einer Rechen-Speicher-Dokumentations- und -Auswerteeinheit 27 vernetzt ist (s. Fig. 3), wobei vorzugsweise eine zusätzliche Dokumentationseinheit 28 vorgesehen ist, wobei genannte Einheiten an eine Stromversorgung 29 angeschlossen sind. Gegebenenfalls kann der Einheit 27 noch eine Schnittstelle 30 zum Anschluß an übergeordnete Systeme zugeordnet sein.

Die Einheiten dienen zur Informations- und Datenverarbeitung von durchzuführenden Richtprozessen. Über den nicht dargestellten Sensor wird jede Rolle bzw. ihr individueller Verstellmechanismus erkannt. Hierzu können z. B. die Kupplungselemente einer jeden Rolle derart gekennzeichnet sein, z. B. dadurch, daß sie ein spezifisches Signal bei Annäherung aussenden oder reflektieren, derart, daß sie mittels des Sensors zuverlässig erkannt und zugeordnet werden können. Jeder Rolle wird eine Endlage zugeordnet, die es erlaubt, nach jeder Identifizierung die aktuelle Position der Rolle im Vergleich zur Endstellung automatisch zu ermitteln und die entsprechende Verstellung automatisch zu veranlassen, wobei jede eingestellte Position dokumentiert werden kann, so daß bei einer erneuten Kopplung nicht zuerst wieder die Endstellung eingestellt werden muß. Daten, wie Geschwindigkeiten, Beschleunigungen, Start- und Zielpositionen, Rand- bzw. Umgebungsbedingungen, Infomationen zum Prozeßmaterial, wie beispielsweise die geometrischen Abmessungen des Richtgutes, werden für die Initialisierung und Positionierung vorgegeben. Alle Daten werden zusammen mit einem Index, der jede Rolle und/oder jeden Verstellmechanismus identifiziert, gespeichert, dokumentiert, gegebenenfalls berechnet und auch visualisiert und/oder übergeordneten Systemen über die Schnittstelle zur Verfügung gestellt.

Hierdurch wird der Aufwand zur Einstellung aller verstellbaren Rollen minimiert, obwohl jede einzelne verstellbare Rolle individuell eine nach der anderen entsprechend dem vorgegebenen Richtmaterial und dem Richtprozeß einzustellen ist, wobei ein absolut exaktes und reproduzierbares Einstellen und damit eine Verbesserung der Richtqualität gewährleistet wird. Auf eine empirische, kaum zu reproduzierende und somit zufällige Einstellung der verstellbaren Richtrollen wird damit verzichtet.

## Patentansprüche

1. Verfahren zum Einstellen von mittels eines Verstellmechanismus (5) translatorisch verstellbaren Richtrollen (4) eines Richtapparates (1) zum Richten von Draht, **dadurch gekennzeichnet, daß** jede zu verstellende Richtrolle (4) individuell identifiziert und dann unter Einstellung einer ausgerichteten gegenseitigen Lage zweier Kupplungselemente, mit einem Rollensteller (2) gekoppelt wird, wobei nach Kopplung die jeweilige Stellung der Richtrolle (4) ermittelt und dann die jeweils in Abhängigkeit vom Richtmaterial, den Abmessungen und dem Richtprozeß vorgegebene und /oder vorberechnete Stellung der Richtrolle (4) in Relation zu einer vorher ermittelten Endstellung eingestellt wird.

2. Einstellvorrichtung zur Einstellung von mittels mindestens eines Verstellmechanismus (5) translatorisch verstellbaren Richtrollen (4) mindestens eines Richtapparates (1) zum Richten von Draht zur Durchführung des Verfahrens nach Anspruch 1, **dadurch gekennzeichnet, daß** die Einstellvorrichtung einen Rollensteller (2) und eine, zwischen dem Rollensteller (2) und dem Verstellmechanismus (5) einer verstellbaren Richtrolle (4) des Richtapparates (1) angeordnete, lösbare Kupplung (3) aufweist, wobei je ein Kupplungsteil (9) mit dem Verstellmechanismus (5) und ein Kupplungsteil (8) mit dem Rollensteller (2) verbunden ist, sowie eine Sensoreinrichtung zur individuellen Identifikation einer beliebigen zu koppelnden verstellbaren Richtrolle (4) und zur Ermittlung der aktuellen Stellung der jeweils gekoppelten Richtrolle (4) in Relation zu einer Endstellung und einen initialisierbaren Aktor (6) zum automatischen Einstellen einer bestimmten vorgebbaren und/oder berechenbaren Position der gekoppelten Richtrolle (4) in Relation zu der Endstellung aufweist.

3. Einstellvorrichtung nach Anspruch 2, **dadurch gekennzeichnet, daß** die Einstellvorrichtung eine Sensoreinheit zur Identifikation des Verstellmechanismus (5) aufweist.

4. Einstellvorrichtung nach Anspruch 3, **dadurch gekennzeichnet, daß** sie eine Einheit (27) zur Speicherung einer definierten Endstellung einer jeden koppelbaren verstellbaren Richtrolle (4) aufweist.

5. Einstellvorrichtung nach Anspruch 4, **dadurch gekennzeichnet, daß** in der Speichereinheit (27) die Einstellung aller verstellbaren Richtrollen eines oder mehrerer Richtapparate in Abhängigkeit von einem gewünschten Richtprozeß und in Abhängigkeit von den Eigenschaften des zu richtenden Gutes bezüglich einer definierten Endstellung gespeichert und mit der Iststellung der jeweils aktuell gekoppelten Richtrolle (4) verglichen und an den Aktor (6) ein Signal zur automatischen Verstellung der Richtrolle (4) entsprechend ihrem Sollwert für den jeweiligen Richtprozeß für das jeweilige Richtgut ausgegeben wird.

6. Einstellvorrichtung nach einem der Ansprüche 2 bis 5, **dadurch gekennzeichnet, daß** die Einstellvorrichtung mindestens einen Sensor zur Identifikation der Art und Stellung des jeweils zu kuppelnden Verstellmechanismus (5) aufweist.

7. Einstellvorrichtung nach einem der Ansprüche 2 bis 6, **dadurch gekennzeichnet, daß** eine Verriegelungsvorrichtung und eine Einrichtung vorgesehen sind und die Einrichtung während des Koppelvorgangs die Verriegelungsvorrichtung entriegelt und beim Entkoppeln verriegelt.

8. Einstellvorrichtung nach einem der Ansprüche 2 bis 7, **dadurch gekennzeichnet, daß** eine lösbare Arretierungsvorrichtung (13) zur festen Verbindung der Kupplungsteile (8, 9) vorgesehen ist.

## Claims

1. Method for adjusting straightening rollers (4), which can be reset in a translatory manner by means of a resetting mechanism (5), of a straightening apparatus (1) for straightening wire, **characterised in that** each straightening roller (4) to be reset is individually identified and then coupled to a roller setter (2) while adjusting an aligned reciprocal position of two coupling elements, the respective position of the straightening roller (4) being detected after coupling and the respective position of the straightening roller (4) which has been input and/or precalculated as a function of the material to be straightened, the dimensions and the straightening method then being adjusted in relation to a previously detected end position.

2. Adjusting device for adjusting straightening rollers (4) which can be reset in a translatory manner by at least one resetting mechanism (5) of at least one straightening apparatus (1) to straighten wire for carrying out the method according to claim 1, **characterised in that** the adjusting device has a roller setter (2) and a detachable coupling (3) arranged between the roller setter (2) and the resetting mechanism (5) of a resettable straightening roller (4) of the straightening apparatus (1), one coupling part (9) being connected to the resetting mechanism (5) and one coupling part (8) being connected to the roller setter (2) respectively, and a sensor facility for the individual identification of any straightening roller (4) to be resettably coupled and for detecting the current position of the respectively coupled straightening roller (4) in relation to an end position and an initialisable actuator (6) for automatically adjusting a specific predeterminable and/or calculable position of the coupled straightening roller (4) in relation to the end position.

3. Adjusting device according to claim 2, **characterised in that** the adjusting device has a sensor unit for identifying the resetting mechanism (5).

4. Adjusting device according to claim 3, **characterised in that** it has a unit (27) for storing a defined end position of each resettable straightening roller (4) which can be coupled.

5. Adjusting device according to claim 4, **characterised in that**, in the memory unit (27), the adjustment of all the resettable straightening rollers of one or more straightening apparatuses is stored as a function of a desired straightening method and as a function of the properties of the item to be straightened with respect to a defined end position and is compared with the actual position of the respective currently coupled straightening roller (4) and a signal for automatically resetting the straightening roller (4) is output at the actuator (6) according to its desired value for the respective straightening method for the respective item to be straightened.

6. Adjusting device according to any one of claims 2 to 5, **characterised in that** the adjusting device has at least one sensor for identifying the type and position of the respective resetting mechanism (5) to be coupled.

7. Adjusting device according to any one of claims 2 to 6, **characterised in that** a locking device and a facility are provided and the facility unlocks the locking device during the coupling method and locks it during decoupling.

8. Adjusting device according to any one of claims 2 to 7, **characterised in that** a detachable arresting device (13) is provided for the rigid connection of the coupling parts (8, 9).

## Revendications

1. Procédé de réglage de rouleaux à dresser (4) à ajustement par translation par l'intermédiaire d'un mécanisme d'ajustement d'un appareil de dressage (1) servant au dressage de fil, **caractérisé en ce que** chaque rouleau à dresser (4) à ajuster est identifié individuellement avant d'être accouplé avec un élément de réglage de rouleau (2), avec réglage d'une position mutuellement opposée de deux éléments d'accouplement, la position respective du rouleau à dresser (4) étant déterminée après l'accouplement avant de régler la position prédéterminée et/ou précalculée du rouleau à dresser (4), en fonction du matériau de dressage, des dimensions et du procédé de dressage, par rapport à une position finale déterminée d'avance.

2. Dispositif de réglage servant au réglage de rouleaux à dresser (4) à ajustement par translation par l'intermédiaire d'au moins un mécanisme d'ajustement (5) d'au moins un appareil à dresser (1) servant au dressage de fil et à l'exécution du procédé selon la revendication 1, **caractérisé en ce que** le dispositif de réglage comporte un élément de réglage du rouleau (2), et un dispositif d'accouplement amovible (3) agencé entre l'élément de réglage des rouleaux (2) et le mécanisme d'ajustement (5) d'un rouleau à dresser ajustable (4) de l'appareil à dresser (1), un élément d'accouplement (9) étant respectivement relié au mécanisme d'ajustement (5) et un élément d'accouplement (8) étant relié à l'élément de réglage des rouleaux (2), ainsi qu'un dispositif capteur servant à l'identification individuelle d'un quelconque rouleau à dresser (4) ajustable devant être accouplé et à déterminer la position actuelle du rouleau à dresser accouplé respectif (4) par rapport à une position finale, et un élément actif à initialisation (6) servant au réglage automatique d'une position prédéterminée définie et/ou précalculée du rouleau à dresser accouplé (4) par rapport à la position finale.

3. Dispositif de réglage selon la revendication 2, **caractérisé en ce que** le dispositif de réglage comporte une unité de capteur servant à l'identification du mécanisme d'ajustement (5).

4. Dispositif de réglage selon la revendication 3, **caractérisé en ce qu'**il comporte une unité servant à enregistrer une position finale définie de chaque rouleau à dresser (4) pouvant être ajusté et accouplé.

5. Dispositif de réglage selon la revendication 4, **caractérisé en ce que** l'unité d'enregistrement (27) enregistre le réglage de tous les rouleaux à dresser ajustables d'un ou de plusieurs appareils à dresser en fonction d'un procédé de dressage voulu et en fonction des propriétés du matériau à dresser en ce qui concerne une position finale définie, celle-ci étant comparée avec la position effective du rouleau à dresser même accouplé respectif (4), un signal étant transmis à l'élément actif (6) en vue de l'ajustement automatique du rouleau à dresser (4) en fonction de la valeur de consigne correspondante du procédé de dressage appliqué au matériau à dresser correspondant.

6. Dispositif de réglage selon l'une des revendications 2 à 5, **caractérisé en ce que** le dispositif de réglage comporte au moins un capteur destiné à identifier le type et la position du mécanisme d'ajustement respectif (5) devant être accouplé.

7. Dispositif de réglage selon l'une des revendications 2 à 6, **caractérisé en ce qu'**il comporte un dispositif de verrouillage et une installation, l'installation déverrouillant le dispositif de verrouillage lors du procédé d'accouplement et le verrouillant lors du désaccouplement.

8. Dispositif de réglage selon l'une des revendications 2 à 7, **caractérisé en ce qu'**il comporte un dispositif d'arrêt libérable (13) servant à la liaison ferme des éléments d'accouplement (8, 9).
